# EUROPÄISCHE PATENTSCHRIFT

(11) **EP 1 210 517 B1**
(45) Veröffentlichungstag und Bekanntmachung des Hinweises auf die Patenterteilung: **06.04.2005**
(21) Anmeldenummer: 00960336.6
(22) Anmeldetag: 01.08.2000
(51) Int. Cl.: F02M 59/46

(54) **VENTIL ZUM STEUERN VON FLÜSSIGKEITEN**
VALVE FOR CONTROLLING THE FLOW OF LIQUIDS
SOUPAPE SERVANT A REGULER LE DEBIT DE LIQUIDES

(30) Priorität: 20.08.1999 DE 19939488; 22.01.2000 DE 10002720
(43) Veröffentlichungstag der Anmeldung: 05.06.2002
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: PCT/DE2000/002534
(87) Internationale Veröffentlichungsnummer: WO 2001/014731

(56) Entgegenhaltungen:
- EP-A- 0 869 278
- DE-A- 19 849 203
- DE-A- 19 909 106
- US-A- 4 284 263
- US-A- 4 550 744
- US-A- 5 740 969

## Beschreibung

### Stand der Technik

Die Erfindung betrifft ein Ventil zum Steuern von Flüssigkeiten gemäß der Gattung des Patentanspruchs 1.

Ein derartiges Ventil ist beispielsweise aus der EP 0 477 400 A1 bekannt. Dort ist der Betätigungskolben des Ventilgliedes in einem im Durchmesser kleineren Teil einer Stufenbohrung verschiebbar angeordnet, wogegen ein im Durchmesser größerer Kolben, der mit einem Piezoaktor bewegt wird, in einem im Durchmesser größeren Teil der Stufenbohrung angeordnet ist. Zwischen den beiden Kolben ist ein hydraulischer Raum eingespannt, derart daß, wenn der größere Kolben durch den Piezoaktor bewegt wird, der Betätigungskolben des Ventilgliedes um einen um das Übersetzungsverhältnis der Stufenbohrungsdurchmesser vergrößerten Weg bewegt wird. Das Ventilglied, der Betätigungskolben, der im Durchmesser größere Kolben und der Piezoaktor liegen auf einer gemeinsamen Achse hintereinander.

Um einen Piezoaktor als ein Steuerelement einsetzen zu können, ist es notwendig, eine Kompensation der Längendehnung als Funktion der Temperatur vorzusehen. Da der mittels eines Piezoaktors erzielbare Hub nur zwischen ungefähr 1/1000 und 1,5/1000 seiner Länge beträgt, muß dieser geringe Hub für viele Anwendungen übersetzt werden. Durch die unterschiedlichen Temperaturausdehnungskoeffizienten der verschiedenen verwendeten Materialien werden Setzeffekte verursacht, die in Hubrichtung zum Teil größer sind als der mögliche Hub durch das piezoelektrische Aktorelement.

Um einen Toleranzausgleich zu schaffen, ist beim Ventil der EP 0 477 400 A1 in der Hydraulikkammer ein definiertes Leck vorgesehen. Bei langsamen Veränderungen des Ventilaufbaus, wie sie beispielsweise durch Temperaturveränderungen verursacht werden, kann die Hydraulikflüssigkeit durch das Leck entweichen und so die Effekte in Hubrichtung ausgleichen. Die Viskosität der Hydraulikflüssigkeit ist so gewählt, daß bei schnellen Änderungen, wie sie vom Piezoaktor verursacht werden, die Hydraulikflüssigkeit nicht durch das Leck entweicht und die Auslenkung des Piezoaktors auf den Betätigungskolben übertragen wird. Dieser Ausgleich ist sehr aufwendig und teuer, da sehr geringe Toleranzen bei der Herstellung der Kolben gefordert sind, um ein definiertes Leck in Form eines Ringspalts zwischen Kolben und umgebender Zylinderwand erzeugen zu können. Ferner muß abgeführte Hydraulikflüssigkeit wieder in den hydraulischen Raum zurückgeführt werden, wozu entsprechende Vorrichtungen vorgesehen werden müssen.

Aus der US 4,550,744 ist ein hydraulisches Steuerventil bekannt, das einen Piezoaktor aufweist, der zwecks Temperaturkompensation von einem als zylindrische Hülse ausgebildeten Ausgleichselement aus einem Material mit gleichem Temperaturdehnungsverhalten umgeben ist. Das Steuerventil hat jedoch den Nachteil, dass wegen der geringen Längenänderung des Piezoaktors eine hydraulische Übersetzung erforderlich ist.

### Vorteile der Erfindung

Das erfindungsgemäße Ventil zum Steuern von Flüssigkeiten mit den kennzeichnenden Merkmalen des Patentanspruchs 1 hat demgegenüber den Vorteil, daß es sehr einfach aufgebaut ist und aufgrund der mechanischen Übersetzung kostengünstig hergestellt werden kann. Das Ausgleichselement ist im Gegensatz zum Stand der Technik in den Kraftfluss vom Piezoaktor zum Ventilglied integriert. Unter einem Verhältnis der Wärmeausdehnungskoeffizienten von annähernd oder gleich 1 werden dabei Werte zwischen 1,0 und ungefähr 1,1 verstanden. Im Idealfall beträgt das Verhältnis 1.

Es ergibt sich beim erfindungsgemäßen Ventil eine deutlich verringerte Teileanzahl. Daraus resultiert ein vereinfachter Zusammenbau des Ventils sowie eine Reduzierung von Einmeßvorgängen, da weniger Teile eingemessen werden müssen. Dadurch können insbesondere die Herstellungs- und Montagekosten für das Ventil deutlich verringert werden.

Gemäß einer weiteren Ausgestaltung sind Piezoaktor und Ausgleichselement räumlich benachbart und vorzugsweise in einem gemeinsamen Raum angeordnet. Temperaturänderungen wirken dann auf beide Teile in gleicher Weise ein, so daß sich die Längenveränderung von Piezoaktor und Ausgleichselement kompensieren.

Sind die Wärmeausdehnungskoeffizienten von Piezoaktor und Ausgleichselement gleich, wird vorteilhaft ein Aufbau gewählt, bei dem die wirksame Länge des Ausgleichselements der Länge des Piezoaktors entspricht. Unter wirksamer Länge wird dabei die Ausdehnung des Ausgleichselements parallel zur Achse des Piezoaktors verstanden, die für eine Ausdehnung des Ausgleichselements in Richtung der Achse des Piezoelements zur Verfügung steht.

Als geeignet für den Betrieb des Ventils hat sich herausgestellt, daß das Ausgleichselement aus Invar besteht.

In einer vorteilhaften Ausführungsform ist zwischen Übertragungselement und Übersetzer ein Luftspalt vorgesehen. Der Luftspalt mißt nur wenige µm. Weisen Piezoaktor und Ausgleichselement nicht genau denselben Wärmeausdehnungskoeffizienten auf, kann auf diese Weise ein Restfehlerausgleich erreicht werden.

In vorteilhafter Weise umfaßt das Übertragungselement eine Zugstange und das Ausgleichselement ist Teil der Zugstange. Auf diese Weise ist das Übertragungselement sehr einfach herzustellen und es treten nur sehr geringe Schwierigkeiten durch Fertigungstoleranzen auf.

Eine robuste Ausführung des Ventils wird erreicht, wenn der Übersetzer als mechanisches Übersetzer, vorzugsweise als Hebel ausgeführt ist.

In vorteilhafter Ausgestaltung der Erfindung liegt ein Auflager des Hebels in der Achse des Piezoaktors.

Entsprechen sich die Ausehnungskoeffizienten von Piezoaktor und Ausgleichselement nicht genau oder soll eine Längenausdehnung weiterer Materialien neben der Längenausdehnung des Piezoaktors ausgeglichen werden, ist es vorteilhaft, wenn die wirksame Länge des Ausgleichselements ungleich der Länge des Piezoaktors ist.

### Zeichnung

Ausführungsbeispiele der Erfindung sind in der nachfolgenden Beschreibung näher erläutert. Es zeigen.
Figur 1 ein Kraftstoffeinspritzventil gemäß einem ersten Ausführungsbeispiel im Schnitt,
Figur 2 eine Ausführung des Ventilglieds als doppelschaltendes Ventil,
Figur 3 ein Kraftstoffeinspritzventil gemäß einem zweiten Ausführungsbeispiel im Schnitt,
Figur 4 ein Kraftstoffeinspritzventil gemäß einem dritten Ausführungsbeispiel im Schnitt.

### Beschreibung des Ausführungsbeispiels

Figur 1 zeigt ein Ventil zum Steuern von Flüssigkeiten gemäß einem ersten Ausführungsbeispiel der Erfindung. Das Ventil umfaßt ein Gehäuse 1, in welchem ein Piezoaktor 2 angeordnet ist. Am freien Ende des Piezoaktors 2 schließt sich ein Übertragungselement 3 an, das eine parallel zur Achse 4 des Piezoaktors 2 verlaufende Zugstange 5 enthält. Der Piezoaktor ist durch eine Tellerfeder 6 vorgespannt. In die Zugstange 8 ist ein Ausgleichselement 7 integriert, das aus Invar® hergestellt ist. Das Ausgleichselement 7 ist hier mittels einer Gewindeverbindung mit der Zugstange 5 verbunden. Andere Arten der Verbindung, beispielsweise durch Verkleben, können jedoch ebenso verwendet werden. Ausgleichselement 7 und Piezoaktor 2 sind annähernd gleich lang und räumlich in engem Abstand zueinander in einem gemeinsamen Raum angeordnet. Die Zugstange 5 setzt sich in einen Schenkel 8 fort, der das Auflager mit der Auflagerachse 9 für den Hebel 10 bildet. In Figur 1 fluchtet die Auflagerachse 9 nicht mit der Achse 4 des Piezoaktors. Jedoch kann bei einer bevorzugten Ausgestaltungsform des erfindungsgemäßen Ventils zum Steuern von Flüssigkeiten die Auflagerachse 9 auch mit der Achse 4 des Piezoaktors 2 fluchten.

Zwischen Schenkel 8 und Hebel 10 ist in der Ruhelage ein Luftspalt 11 gebildet. Der Luftspalt 11 mißt dabei nur wenige µm. Hebel 10 ist auf dem Lager 12 gelagert, das den Hebel 10 in einen kürzeren Hebelarm der Länge B und einen längeren Hebelarm der Länge A aufteilt. Durch das Verhältnis A/B wird das Übersetzungsverhältnis bestimmt. Der Hebel 10 wird durch die in Öffnungsrichtung des Ventilglieds 13 auf den längeren Hebelarm wirkende Druckfeder 14 vorgespannt.
Der längere Hebelarm mit der Länge A wirkt auf den Kolben 15 des Ventilglieds 13. In der Ruhelage wird der Kolben 15 durch die Druckfeder 16, die eine größere Federkonstante besitzt als die Druckfeder 14, gegen den Ventilsitz 17 gepreßt.

In Figur 1 ist das erfindungsgemäße Ventil als einfach schaltendes Ab- bzw. Zulaufventil gezeigt. Es ist jedoch auch eine Ausführung als doppelt schaltendes Ventil möglich. Eine solche Ausführungsform ist in Figur 2 dargestellt. Das Ventil unterscheidet sich von dem in Figur 1 dargestellten Ventil nur im Ventilglied. In Figur 2 ist daher nur dieser Ausschnitt dargestellt. Kolben 15 kann dabei an einem oberen Sitz 18 sowie an einem unteren Sitz 19 zur Anlage gelangen. Der Zulauf zum Ventil erfolgt über Zulaufleitung 20, die im dargestellten Ventil von unten an das Ventilgehäuse herangeführt ist, während die Ablaufleitung 21 gegenüberliegend zur Zulaufleitung 20 oberhalb des oberen Ventilsitzes angeordnet ist.

### Wirkungsweise

Beim Betrieb des Ventils unter Verwendung eines Piezoaktors 2 ist es notwendig, Längenänderungen des Piezoaktors 2, des Ventils selbst oder des Ventilgehäuses 1 auszugleichen. Diesem Zweck dient das Ausgleichselement 7, sowie zur Restfehlerkorrektur der Luftspalt 11.

Jedesmal, wenn der Piezoaktor 2 angeschaltet wird, wird das Übertragungselement 3 gegen die Vorspannung der Tellerfeder 6 angehoben. Der Hub wird über Zugstange 5 und Schenkel 8 auf den kürzeren Arm des Hebels 10 übertragen. Bestimmt durch das Verhältnis der Hebelarmlängen A/B wird der Hub des Piezoaktors 2 in einen entsprechenden Hub des längeren Hebelarms (A) übersetzt. Der Hebelarm (A) bewegt sich in Öffnungsrichtung des Ventilglieds 13 und bewegt den Kolben 15 gegen die Kraft der Feder 16 nach unten, wodurch die Leitung 21 geöffnet wird. Wird der Piezoaktor 2 abgeschaltet, sinkt das Übertragungselement 3 wieder in seine Ruhelage zurück und der Kolben 15 wird durch die Kraft der Feder 16 wieder gegen den Sitz 17 gepreßt, wodurch die Leitung 21 wieder geschlossen wird. Durch die Kraft der Feder 14 wird Hebel 10 wieder in seine Ruhelage überführt und Luftspalt 11 bildet sich wieder aus.

Bei der in Figur 2 dargestellten Ausführung als doppelt schaltendes Ventil wird entsprechend bei angeschaltetem Piezoaktor 2 der Kolben 15 gegen den unteren Ventilsitz 19 gepreßt und es wird die Zulaufleitung 20 geschlossen und die Ablaufleitung 21 geöffnet. In ausgeschaltetem Zustand ist entsprechend Zulauf 20 geöffnet und Ablauf 21 geschlossen.

Bei Temperaturänderungen verändert sich die Ausdehnung des Piezoaktors 2 entlang seiner Achse in Hubrichtung. Zur Kompensation dieser Längenveränderung ist das Ausgleichselement 7 vorgesehen. Es ist beispielsweise aus Invar® hergestellt und besitzt einen ähnlichen Wärmeausdehnungskoeffizienten wie der Piezoaktor 2. Bei gleicher Temperaturänderung zeigt es daher vergleichbare Längenänderungen. Da Piezoaktor 2 und Ausgleichselement 7 in räumlicher Nähe im selben Raum angeordnet sind, unterliegen sie beide denselben Temperatureinflüssen. Damit zeigen beide Teile annähernd gleiche Längenänderungen. Geringe Unterschiede in den Wärmeausdehnungskoeffizienten, die einen Restfehler erzeugen, werden durch den Luftspalt 11 aufgefangen. Dieser kann in gewissen Grenzen vergrößert oder verringert werden, ohne die Funktion des Ventils zu beeinflussen. Die Dimensionierung des Luftspalts 11 wird so gewählt, daß sowohl im kalten Zustand wie auch bei höheren Temperaturen keine Verspannungen bzw. zu große Toleranzen in der Übertragung des Hubs des Piezoaktors 2 auf den Kolben 15 auftreten. Dehnt sich der Piezoaktor 2 mit zunehmender Temperatur stärker aus, als das Ausgleichselement 7, muß im Zustand bei Raumtemperatur ein etwas größerer Luftspalt 11 vorgesehen werden, der mit steigender Temperatur kleiner wird. Dehnt sich hingegen das Ausgleichselement 7 mit steigender Temperatur stärker aus als der Piezoaktor 2, muß im Zustand bei Raumtemperatur ein sehr kleiner Luftspalt 11 vorgesehen werden, der mit steigender Temperatur größer wird.

Figur 3 stellt ein zweites Ausführungsbeispiel eines erfindungsgemäßen Ventils 50 dar.

Auch das Ventil 50 umfaßt ein Gehäuse, in welchem ein Piezoaktor 53 angeordnet ist. Hierbei wird jedoch der Hub des Piezoaktors 53 nicht direkt auf den Kolben 56 übertragen, sondern, wie beim ersten Ausführungsbeispiel gemäß Figur 1, ist ein Übertragungselement 52 mit dem Piezoaktor 53 verbunden. Zudem ist das Übertragungselement 52 mit einem Ausgleichselement 51 verbunden, wobei das Ausgleichselement 51 parallel zum Piezoaktor 53 angeordnet ist. Schließlich greift das Ausgleichselement 51 in einen Hebel 54 ein, welcher wiederum mit dem Kolben 56 verbunden ist. Somit ergeben sich bei dem Ventil 50 gemäß dem zweiten Ausführungsbeispiel, insbesondere im Hinblick auf die Wirkungsweise des Piezoaktors 53 und des Ausgleichselementes 51, die gleichen Ergebnisse wie bei den entsprechenden Bauteilen des ersten Ausführungsbeispiels gemäß Figur 1. In diesem Zusammenhang sei darauf hingewiesen, daß die Ausgleichselemente des ersten und zweiten Ausführungsbeispieles, je nach Bedarf, unterschiedliche symmetrische Formen im Querschnitt aufweisen können. Hierbei bieten sich zum Beispiel eine runde, dreieckförmige oder viereckförmige Querschnittsform an.

Schließlich ist in Figur 4 ein drittes Ausführungsbeispiel eines erfindungsgemäßen Ventils 60 dargestellt. Dieses Ventil 60 gemäß Figur 5 unterscheidet sich von dem Ventil 50 gemäß Figur 3 dadurch, daß das Ausgleichselement 61 durch ein Vorspannelement in Form einer Dichtfeder 62 vorgespannt ist. Hierzu ist das Ausgleichselement 61 an seinem in Figur 4 oberen Ende mit einem Kolben 63 verbunden, welcher wiederum mit einem übertragungselement 64 verbunden ist, und an welchem die Dichtfeder 62 angreift.

Des weiteren ist bei dem Ventil 60 gemäß Figur 4, im Unterschied zu Ventil 50 gemäß Figur 3 eine Führung 65 vorgesehen, welche sich in der Achse des Ausgleichselementes 61 nebst Kolben 66 bis hin zum Steuerventil mit ersten Sitz 67 und zweiten Sitz 68 erstreckt.

Dadurch bedingt auch das Ausgleichselement 61 des Ventils 60 in Verbindung mit dem Piezoaktor 69 die gleiche Wirkungsweise wie bei den erstgenannten Ausführungbeispielen eins und zwei. Zudem kann natürlich auch bei den zweiten und dritten Ausführungsbeispielen gemäß den Figuren 3 und 4 ein Luftspalt zwischen Kolben und zugeordnetem Ventilglied ausgebildet sein, um den anhand des ersten Ausführungsbeispiels erläuterten Restfehler bei Unterschieden in dem Wärmeausdehnungskoeffizienten zwischen Piezoaktor und Ausgleichselement zu kompensieren.

Auch hat sich herausgestellt, daß eine besonders gute Funktionsweise der erfindungsgemäßen Ventile erzielt wird, wenn der Piezoaktor und das Steuerventil quasi in einer Achse liegen sowie der Piezoaktor und das Ausgleichselement sehr nahe beisammen liegen.

Abschließend ist anzumerken, daß das erfindungsgemäße Ventil gemäß den verschiedenen Ausführungsbeispielen einfach- oder doppelschaltend aufgebaut sein kann. Auch sind die erfindungsgemäßen Lösungen bei einem 2/3-Steuerventil anwendbar. Des weiteren ist den Ausführungbeispielen gemäß den Figuren 1 und 2 gemein, daß der jeweilige Piezoaktor durch eine Vorspannfeder mit niedriger Steifigkeit und hoher Vorspannkraft vorgespannt ist.

## Patentansprüche

1. Ventil zum Steuern von Flüssigkeiten, mit einem Piezoaktor (2), dessen Hub mittels eines Übertragungeelements (3) auf ein Ventilglied (13) übertragen wird, wobei im Abstand zum Piezoaktor (2) ein Ausgleichselement (7) vorgesehen ist, welches Temperaturschwankungen es Piezoaktors (2) ausgleicht, und wobei das Verhältnis des wärmeausdehnungskoeffizienten des Piezoaktors (2) und des Wärmeauedehaungskoeffizienten des Ausgleichselements (7) annähernd oder gleich eins ist, **dadurch gekennzeichnet, dass** das Ausgleichselement (7; 51) stangenförmig ausgebildet und parallel und beabstandet zum Piezoaktor (2; 53) angeordnet ist.

2. Ventil zum Steuern von Flüssigkeiten nach Anspruch 1, **dadurch gekennzeichnet, dass** der Piezoaktor (2) und das Ausgleichselement (7) räumlich benachbart, vorzugsweise in einem gemeinsamen Raum angeordnet sind.

3. Ventil zum Steuern von Flüssigkeiten nach Anspruch 1 oder 2, **dadurch gekennzeichnet, dass** die wirksame Länge des Ausgleichselements (7) der Länge des Piezoaktors (2) entspricht.

4. Ventil zum Steuern von Flüssigkeiten nach einem der Ansprüche 1 bis 3, **dadurch gekennzeichnet, dass** das Ausgleichselement (7) aus Invar® oder Keramik besteht.

5. Ventil zum Steuern von Flüssigkeiten nach einem der Ansprüche 1 bis 4, **dadurch gekennzeichnet, dass** zwischen dem Übertragungselement (3) und einem übersetzer (10) ein Luftspalt (11) vorgesehen ist.

6. Ventil zum Steuern von Flüssigkeiten nach einem der Ansprüche 1 bis 5, **dadurch gekennzeichnet, dass** das übertragungselement (3) eine Zugstange (5) umfaßt und das Ausgleichselement (7) Teil der Zugstange (5) ist.

7. Ventil zum Steuern von Flüssigkeiten nach einem der Ansprüche 1 bis 6, **dadurch gekennzeichnet, dass** das übertragungselement (3) den Hub auf einen Übersetzer (10) überträgt, wobei der Übersetzer als mechanischer Übersetzer, vorzugsweise als Hebel ausgeführt ist.

8. Ventil zum Steuern von Flüssigkeiten nach Anspruch 7, **dadurch gekennzeichnet, dass** ein Auflager des Hebels (10) in der Achse (9) des Piezoaktors liegt.

## Claims

1. Valve for controlling fluids, having a piezoactuator (2) whose travel is transmitted to a valve element (13) by means of a transmission element (3), wherein a compensation element (7), which compensates temperature fluctuations of the piezoactuator (2), is provided at a distance from the piezoactuator (2), and wherein the ratio of the coefficient of thermal expansion of the piezoactuator (2) and of the coefficient of thermal expansion of the compensation element (7) is approximate to or equal to one, **characterized in that** the compensation element (7; 51) is of rod-shaped design and is arranged in parallel with and at a distance from the piezoactuator (2; 53).

2. Valve for controlling fluids according to Claim 1, **characterized in that** the piezoactuator (2) and the compensation element (7) are arranged in a spatially adjacent fashion, preferably in a common space.

3. Valve for controlling fluids according to Claim 1 or 2, **characterized in that** the effective length of the compensation element (7) corresponds to the length of the piezoactuator (2).

4. Valve for controlling fluids according to one of Claims 1 to 3, **characterized in that** the compensation element (7) is composed of Invar® or ceramic.

5. Valve for controlling fluids according to one of Claims 1 to 4, **characterized in that** an air gap (11) is provided between the transmission element (3) and a transformer (10).

6. Valve for controlling fluids according to one of Claims 1 to 5, **characterized in that** the transmission element (3) comprises a connecting rod (5), and the compensation element (7) is part of the connecting rod (5).

7. Valve for controlling fluids according to one of Claims 1 to 6, **characterized in that** the transmission element (3) transmits the travel to a transforming element (10), wherein the transforming element is embodied as a mechanical transmission element, preferably as a lever.

8. Valve for controlling fluids according to Claim 7, **characterized in that** a support of the lever (10) is located on the axis (9) of the piezoactuator.

## Revendications

1. Soupape servant à réguler le débit de liquides dotée d'un actionneur piézoélectrique (2) dont la course est transmise à un organe de soupape (13) à l'aide d'un élément de transmission (3), un élément de compensation (7) compensant les variations de température de l'actionneur piézoélectrique (2) étant prévu à une certaine distance de l'actionneur piézoélectrique (2) et le comportement du coefficient de dilatation thermique de l'actionneur piézoélectrique (2) et du coefficient de dilatation thermique de l'élément de compensation (7) étant plus ou moins égal à un,
**caractérisée en ce que**
l'élément de compensation (7 ; 51) est en forme de barre et est parallèle et écarté de l'actionneur piézoélectrique (2; 53).

2. Soupape servant à réguler le débit de liquides selon la revendication 1 ou 2,
**caractérisée en ce que**
l'actionneur piézoélectrique (2) et l'élément de compensation (7) sont disposés de manière contiguë, de préférence dans une même chambre.

3. Soupape servant à réguler le débit de liquides selon la revendication 1,
**caractérisée en ce que**
la longueur effective de l'élément de compensation (7) correspond à la longueur de l'actionneur piézoélectrique (2).

4. Soupape servant à réguler le débit de liquides selon l'une quelconque des revendications 1 à 3,
**caractérisée en ce que**
l'élément de compensation (7) est en Invar® ou en céramique.

5. Soupape servant à réguler le débit de liquides selon l'une quelconque des revendications 1 à 4,
**caractérisée en ce qu'**
une fente d'aération (11) est prévue entre l'élément de transmission (3) et un amplificateur (10).

6. Soupape servant à réguler le débit de liquides selon l'une quelconque des revendications 1 à 5,
**caractérisée en ce que**
l'élément de transmission (3) comprend une barre de traction (5) et l'élément de compensation (7) fait partie de la barre de traction (5).

7. Soupape servant à réguler le débit de liquides selon l'une quelconque des revendications 1 à 6,
**caractérisée en ce que**
l'élément de transmission (3) transmet la course à un amplificateur (10) conçu comme amplificateur mécanique, de préférence comme levier.

8. Soupape servant à réguler le débit de liquides selon la revendication 7,
**caractérisée en ce qu'**
un support du levier (10) se trouve dans l'axe (9) de l'actionneur piézoélectrique.
